# EUROPÄISCHE PATENTSCHRIFT

(11) **EP 1 572 369 B1**
(45) Veröffentlichungstag und Bekanntmachung des Hinweises auf die Patenterteilung: **23.05.2012**
(21) Anmeldenummer: 03788823.7
(22) Anmeldetag: 25.11.2003
(51) Int. Cl.: B03B 5/02

(54) **AUFLÖSEANLAGE**
SEPARATING APPLIANCE
DISPOSITIF DE SEPARATION

(30) Priorität: 06.12.2002 DE 20218917 U
(43) Veröffentlichungstag der Anmeldung: 14.09.2005
(73) Patentinhaber: Mueller & Co. Aufbereitungstechnik AG, 5608 Stetten (CH)
(72) Erfinder: MUELLER, Heinrich, CH-5626 Hermetschwil-Staffeln (CH); RIES, Werner, 69488 Birkenau (DE)
(74) Vertreter: Meyer-Roedern, Giso
(86) Internationale Anmeldenummer: PCT/DE2003/003896
(87) Internationale Veröffentlichungsnummer: WO 2004/052545

(56) Entgegenhaltungen:
- EP-A- 0 712 665
- DE-C- 320 047

## Beschreibung

Die Erfindung betrifft eine Auflöseanlage für körniges Gut, insbesondere für mit Weichbestandteilen wie beispielsweise Lehm und/oder Ton behaftete Mineralien, knollige mineralische Konglomerate b. ä. Die Auflöseanlage hat einen Trog mit einem Einlaß und mit einem Auslaß für das Gut, das zwischen Einlaß und Auslaß durch den Trog hindurchgefördert wird. In der Längsachse des Trogs ist eine in Drehung angetriebene, mit Werkzeugen bestückte Welle angeordnet. Die Werkzeuge haben ein Trapezprofil mit einer einkeilenden Wirkfläche und beidseits von deren Rand nach außen abstehenden, divergierenden Wangen. Zwischen der Wirkfläche und der Trogwand oder einem sich daran durch Zuschamottieren bildenden Panzer besteht ein Keilspalt, der sich in Drehrichtung der Welle von vorn nach hinten verengt.

Eine solche Auflöseanlage ist aus der EP 0 712 665 A1 bekannt. Die Anlage hat Waschwerkzeuge, die ein Trapezprofil mit einem ebenen Boden aufweisen. Letzterer schließt mit dem Trogumfang einen Keilwinkel ein, um einen starken Einkeileffekt auf das Gut zu bewirken. Dadurch ergibt sich ein hoher Druckaufbau und eine starke Quetsch-, Zerreibe- und Auflösewirkung auf das zu behandelnde Gut.

Zu der Form des Trogs finden sich in der EP 0 712 665 A1 keine näheren Angaben. Die Form des Trogs ist grundsätzlich auch nicht kritisch, da sich der Trog im Betrieb zuschamottiert. Das heißt, daß sich an der Trogwand ein Panzer daran festhaftenden Guts bildet, der sich in Umfangsrichtung der Welle erstreckt und zwischen dem und den einkeilenden Werkzeugen ein Arbeitsspalt verbleibt. Das Zuschamottieren des Trogs ist erwünscht, da dadurch dem Verschleiß entgegengewirkt wird. Der erwähnte Druckaufbau findet zwischen dem Boden des Trapezprofils der einkeilenden Werkzeuge und dem sich durch Zuschamottieren bildenden Panzer an der Trogwand statt.

Die seitlichen Wangen des Trapezprofils haben die Funktion, das zu behandelnde Gut festzuhalten, d. h. ein seitliches Wegfließen des Guts zu verhindern. Die in Drehrichtung hinteren Außenkanten der Wangen sind in Umfangsrichtung gerundet. Der Boden des Trapezprofils, der die einkeilende Wirkfläche der Werkzeuge bildet, ist eben.

Die DE 1 236 989 betrifft eine Auflöseanlage mit Brechhaspeln, deren beim Zerkleinern wirkenden Arbeitsflächen spiralförmig von der Welle nach außen verlaufen. Die in dem Feinzerkleinerungsabschnitt der Anlage wirkenden Haspeln dienen dazu, das zu behandelnde Gut durch ein äußeres Rundsieb hindurchzudrücken

Aufgabe der Erfindung ist es, eine Auflöseanlage der eingangs genannten Art mit verbesserter Auflösewirkung zu schaffen.

Bei der diese Aufgabe lösenden Auflöseanlage ist die einkeilende Wirkfläche der Werkzeuge konvex gewölbt.

Die gewölbte Wirkfläche der einkeilende Werkzeuge trägt der Mantelrundung des Trogs bzw. der Rundung des sich durch Zuschamottieren darin bildenden Panzers Rechnung. Es wird so ein noch stärkerer Einkeileffekt mit höherem Druckaufbau und eine entsprechend verbesserte Auflösewirkung erreicht. Verschiedenen Arten zu behandelnden Guts kann durch eine unterschiedliche konvexe Wölbung der Wirkfläche Rechnung getragen werden.

Es versteht sich, daß bei originär eckiger Form der Wirkfläche der einkeilenden Werkzeuge eine Ausbildung im Sinn der erfindungsgemäßen konvexen Wölbung durch langfristigen Verschleiß im laufenden Betrieb nicht auszuschließen ist. Gegenstand der Erfindung ist jedoch die originär konvex gewölbte Wirkflächenform oder im laufenden Betrieb sich alsbald einstellende konvex gewölbte Wirkflächenform der Werkzeuge.

Bei einer bevorzugten Ausführungsform sind die Werkzeuge im Bereich der Wirkfläche mit baugleichen oder bauungleichen Schleißsätzen versehen. Letztere sind zur Krafteinleitung in Drehrichtung hinten formschlüssig an dem Werkzeug abgestützt.

Bei einer bevorzugten Ausführungsform ist die Wirkfläche in das zu behandelnde Gut festhaltender Weise strukturiert. Dadurch wird dem Verschleiß der Werkzeuge entgegengewirkt. Ein massives Zuschamottieren der Werkzeuge könnte allerdings deren Auflösewirkung beeinträchtigen. Grundsätzlich sorgt die konvexe Wölbung der Werkzeugwirkfläche für ein gutes Abfließen des Guts.

Bei einer bevorzugten Ausführungsform ist die Wirkfläche mit parallelen Nuten versehen, die sich in Längsrichtung der Welle erstrecken.

Bei einer bevorzugten Ausführungsform haben die Nuten ein rechteckiges U-Profil.

Bei einer bevorzugten Ausführungsform ist die Wirkfläche mit Keramik oder Hartmetall verstärkt. Damit wird dem Verschleiß entgegengewirkt und eine lange Standzeit erreicht.

Bei einer bevorzugten Ausführungsform wird die Wirkfläche an der in Drehrichtung hinteren Kante des Werkzeugs von einem Keramik- oder Hartmetallteil gebildet. An dieser Stelle ist der Keilspalt am engsten, der Druckaufbau am höchsten und der Verschleiß am gravierendsten.

Bei einer bevorzugten Ausführungsform sind die Außenkanten der Wangen abgerundet, so daß sie der Wandrundung des Trogs oder der Rundung eines sich durch Zuschamottieren darin bildenden Panzers im wesentlichen folgen. Dadurch wird eine gute seitliche Abdichtung erreicht.

Bei einer bevorzugten Ausführungsform sind die Werkzeuge im Bereich der Wirkfläche spiegelsymmetrisch und für eine Drehung in beiden Richtungen geeignet. Das ermöglicht nach Erreichen eines gewissen verschleißgrads ein Wenden des Werkzeugs um 180° und damit eine bessere Ausnutzung des Werkzeugs.

Bei einer bevorzugten Ausführungsform sind die Werkzeuge mit Mitnehmern bestückt. Letztere können ein in Drehrichtung der Welle vorn offenes Winkelprofil oder konkav gewölbtes Hohlprofil haben. Die Mitnehmer dienen dazu, überschüssiges Gut über den Scheitel der Welle an den Anfang des Einkeilwegs zu befördern.

Bei einer bevorzugten Ausführungsform ist der Trog in seinem Bodenbereich mit Schottblechen segmentiert, zwischen denen die Werkzeuge arbeiten. Die Schottbleche dienen dazu, das zu behandelnde Gut festzuhalten, d. h. ein seitliches Wegfließen des Guts zu verhindern.

Hinsichtlich der Anbringung der Werkzeuge an der Welle kann auf die EP 0 712 665 A1 verwiesen werden.

Die einkeilenden Werkzeuge sind besonders geeignet, mit einer Trogverengung zusammenzuwirken, wie sie in der DE 202 18 919.8 U1 beschrieben ist.

Die Erfindung wird im folgenden anhand der zeichnungen erläutert, wobei die Figuren 4,5,6,7,11 Ausführungsbeispiele der Erfindung darstellen. Es zeigen:
- Fig. 1 bis Fig. 3: einkeilende Werkzeuge einer Auflöseanlage in Seitenansicht;
- Fig. 4: die schematische Seitenansicht einer ersten Auflöseanlage mit einem Trog und einer darin laufenden Welle, die mit einkeilenden Werkzeugen anderer Bauart bestückt ist;
- Fig. 5: die Vorderansicht eines einkeilenden Werkzeugs mit Blick in Richtung "A" von Fig. 4;
- Fig. 6: bis Fig. 8 die schematischen Seitenansichten einer zweiten, dritten und vierten Auflöseanlage mit weiteren Werkzeugvarianten;
- Fig. 9: eine Vorderansicht der in Fig. 8 dargestellten vierten Auflöseanlage mit Blick in Richtung IX;
- Fig. 10: die schematische Seitenansicht einer fünften Auflöseanlage mit einer weiteren Werkzeugvariante; und
- Fig. 11: und Fig. 12 weitere einkeilende Werkzeuge einer Auflöseanlage in Seitenansicht.

Alle in der Zeichnung dargestellten Auflöseanlagen haben einen Trog mit einem Trogboden 10 und vertikalen Seitenwänden 12. Bei Fig. 4, Fig. 6 und Fig. 7 ist der Trogboden 10 halbzylindrisch, bei Fig. 8 und Fig. 9 prismatisch und bei Fig. 10 rechteckig.

In der Zylinderachse des Trogs ist eine Welle 14 angeordnet, die mit einkeilenden Werkzeugen bestückt ist. Hinsichtlich deren Anbringung kann auf die EP 0 712 665 A1 verwiesen werden.

Die Auflöseanlagen dienen dazu, körniges mineralisches Gut von daran anhaftenden Weichbestandteilen zu befreien. Dazu laufen die Anlagen normalerweise naß. Der Trog wird in Wellenlängsrichtung von dem zu behandelnden Gut und im Gegenstrom dazu von Wasser durchströmt. Die Verwendung von Wasser zum Waschen des Guts ist aber für die Erfindung nicht zwingend. Es gibt Sonderfälle, in denen Auflöseanlagen besser trocken laufen.

Der Trog der Auflöseanlagen schamottiert im Betrieb in einer Dicke zu, die durch die Linie 16 angedeutet ist. Es bildet sich am Boden und über weite Teile des Trogumfangs ein Panzer aus an sich zu behandelndem Gut, das an dem Trog festhaftet. Das Zuschamottieren ist erwünscht. Es wirkt dem Verschleiß entgegen.

Die einkeilenden Werkzeuge gemäß Fig. 1 bis Fig. 3 und Fig. 8 bis Fig. 10 schließen mit dem durch Zuschamottieren gebildeten Panzer einen Keilwinkel ein, der sich in Drehrichtung der Welle 14 von vorn nach hinten verengt. Die einkeilende Wirkfläche 18 der Werkzeuge ist konvex gewölbt. Entsprechend der Wölbung verengt sich der Keilspalt nach in Drehrichtung hinten hin.

Bei dem Werkzeug gemäß Fig. 1 ist die Wirkfläche 18 in Drehrichtung der Welle 14 hinten mit parallelen Nuten 20 versehen, die sich in Wellenlängsrichtung erstrecken und ein rechteckiges U-Profil haben. Die Nuten 20 enthalten Einlagen 22 aus Keramik oder Hartmetall, die mit der Wölbung der Wirkfläche 18 bündig abschließen und letztere verstärken. Läßt man die Nuten 20 frei, so setzen sie sich im Betrieb zu.

Die gewölbte Wirkfläche 18 des Werkzeugs gemäß Fig. 2 setzt sich aus drei baugleichen Schleißsätzen 24 zusammen, die Nuten 20 haben. Bei Fig. 3 besteht die Wirkfläche 18 aus zwei bauungleichen Schleißsätzen 26 ohne Nuten. Die Schleißsätze 24, 26 sind in Drehrichtung hinten an Nasen 40 des Werkzeugs formschlüssig abgestützt.

Bei Fig. 8 bis Fig. 10 sind die Werkzeuge in Drehrichtung der Welle 14 vorn mit Mitnehmern 28, 30 bestückt. Die Mitnehmer 28 gemäß Fig. 8 und Fig. 9 haben ein in Drehrichtung der Welle 14 vorn offenes Winkelprofil. Der Trog ist in seinem Bodenbereich mit Schottblechen 32 segmentiert, zwischen denen die einkeilenden Werkzeuge arbeiten Gemäß Fig. 10 haben die Mitnehmer 30 ein in Drehrichtung der Welle 14 vorn offenes, konkaves Hohlprofil.

Gemäß Fig. 4 bis Fig. 7 haben die einkeilenden Werkzeuge einen Profilkörper mit einem Trapezprofil, das von der gewölbten Wirkfläche 18 und von deren Rand beidseits nach außen abstehenden Wangen 34 gebildet wird. Die Profilöffnung dazwischen weist radial nach außen. Die Wangen 34 divergieren radial nach außen hin.

Die seitlichen Wangen 34 des Trapezprofils steigen von der Wirkfläche 18 in Drehrichtung vorn zunächst an, um dann in Drehrichtung hinten hin leicht abzufallen. Die Wangen 34 haben abgerundete Außenkanten 36, die der Rundung des durch Zuschamottieren gebildeten Panzers im wesentlichen folgen.

Bei dem Ausführungsbeispiel gemäß Fig. 6 ist die gewölbte Wirkfläche 18 der einkeilenden Werkzeuge mit parallelen Nuten 20 versehen, die sich in Wellenlängsrichtung erstrecken und ein rechteciges U-Profil haben. Die Nuten 20 setzen sich im Betrieb zu.

Bei dem Ausführungsbeispiel gemäß Fig. 7 ist der Profilkörper der einkeilenden Werkzeuge mit einem Keramik- oder Hartmetallteil 38 verstärkt. Die gewölbte Wirkfläche 18 wird an der in Drehrichtung hinteren Kante des Trapezprofils von dem Keramik- oder Hartmetallteil 38 gebildet.

Die Werkzeuge gemäß Fig. 11 und Fig. 12 sind im Bereich der Wirkfläche 18 spiegelsymmetrisch und für eine Drehung in beiden Richtungen geeignet. Ein entsprechender Aufbau ist mit den seitlichen Wangen 34 an der Wirkfläche 18 möglich.

### Liste der Bezugszeichen

- 10: Trogboden
- 12: Seitenwand
- 14: Welle
- 16: Linie
- 18: Wirkfläche
- 20: Nut
- 22: Einlage
- 24: Schleißsatz
- 26: Schleißsatz
- 28: Mitnehmer
- 30: Mitnehmer
- 32: Schottblech
- 34: Wange
- 36: Außenkante
- 38: Keramik- oder Hartmetallteil
- 40: Nase

## Patentansprüche

1. Auflöseanlage für körniges Gut, insbesondere für mit Weichbestandteilen wie beispielsweise Lehm und/oder Ton behaftete Mineralien, knollige mineralische Konglomerate , mit einem Trog, der einen Einlaß und einen Auslaß für das Gut hat, zwischen denen das Gut durch den Trog hindurchförderbar ist, und mit einer in der Längsachse des Trogs angeordneten, in Drehung angetriebenen Welle (14) mit Werkzeugen daran, die ein Trapezprofil mit einer einkeilenden Wirkfläche (18) und beidseits von deren Rand nach außen abstehenden, divergierenden Wangen (34) haben, wobei zwischen der Wirkfläche (18) und der Trogwand oder einem sich daran durch Zuschamottieren bildenden Panzer ein Keilspalt besteht, der sich in Drehrichtung der Welle von vorn nach hinten verengt, **dadurch gekennzeichnet, daß** die Wirkfläche (18) konvex gewölbt ist.

2. Auflöseanlage nach Anspruch 1, **dadurch gekennzeichnet, daß** die Werkzeuge im Bereich der Wirkfläche (18) mit baugleichen oder bauungleichen Schleißsätzen (24, 26) versehen sind.

3. Auflöseanlage nach Anspruch 2, **dadurch gekennzeichnet, daß** die Schleißsätze (24, 26) in Drehrichtung hinten formschlüssig an dem Werkzeug abgestützt sind.

4. Auflöseanlage nach einem der Ansprüche 1 bis 3, **dadurch gekennzeichnet, daß** die Wirkfläche (18) in das zu behandelnde Gut festhaltender Weise strukturiert ist.

5. Auflöseanlage nach Anspruch 4, **dadurch gekennzeichnet, daß** die Wirkfläche (18) mit parallelen Nuten (20) versehen ist, die sich in Längsrichtung der Welle (14) erstrecken.

6. Auflöseanlage nach Anspruch 5, **dadurch gekennzeichnet, daß** die Nuten (20) ein rechteckiges U-Profil haben.

7. Auflöseanlage nach einem der Ansprüche 1 bis 6, **dadurch gekennzeichnet, daß** die Wirkfläche (18) mit Keramik oder Hartmetall verstärkt ist.

8. Auflöseanlage nach Anspruch 7, **dadurch gekennzeichnet, daß** die Wirkfläche (18) an der in Drehrichtung hinteren Kante des Werkzeugs von einem Keramik- oder Hartmetallteil (38) gebildet wird.

9. Auflöseanlage nach einem der Ansprüche 1 bis 8, **dadurch gekennzeichnet, daß** die Außenkanten (36) der Wangen (34) abgerundet sind, so daß sie der Wandrundung des Trogs oder der Rundung eines sich durch Zuschamottieren darin bildenden Panzers im wesentlichen folgen.

10. Auflöseanlage nach einem der Ansprüche 1 bis 9, **dadurch gekennzeichnet, daß** die Werkzeuge im Bereich der Wirkfläche (18) spiegelsymmetrisch und für eine Drehung in beiden Richtungen geeignet sind.

11. Auflöseanlage nach einem der Ansprüche 1 bis 10, **dadurch gekennzeichnet, daß** die Werkzeuge mit Mitnehmern (28, 30) bestückt sind.

12. Auflöseanlage nach Anspruch 11, **dadurch gekennzeichnet, daß** die Mitnehmer (28, 30) ein in Drehrichtung der Welle (14) vorn offenes Winkelprofil oder konkav gewölbtes Hohlprofil haben.

13. Auflöseanlage nach einem der Ansprüche 1 bis 12, **dadurch gekennzeichnet, daß** der Trog in seinem Bodenbereich mit Schottblechen (32) segmentiert ist, zwischen denen die Werkzeuge arbeiten.

## Claims

1. Separating appliance for granular material, especially for minerals to which soft matter, e. g. mud and/or clay, adheres, lumpy mineral conglomerates, comprising a trough which has an inlet and an outlet for the material, between which the material is conveyable through the trough, and, arranged in the longitudinal axis of the trough, a rotary driven shaft (14) fitted with tools which have a trapezoidal profile with a wedging-in active surface (18) and diverging cheeks (34) that on both sides project outwards from the edge of the active surface (18), between which active surface (18) and the trough wall or a lining formed by encrustation thereon is a wedge-shaped gap, which in the direction of rotation of the shaft narrows from the front to the rear, **characterised in that** the active surface (18) has a convex curvature.

2. Separating appliance according to claim 1, **characterised in that** the tools are provided in the area of the active surface (18) with identical or dissimilar wear sets (24, 26).

3. Separating appliance according to claim 2, **characterised in that** the wear sets (24, 26) are supported on the tool in a formlocking manner, in the direction of rotation at the rear.

4. Separating appliance according to any one of the claims 1 to 3, **characterised in that** the active surface (18) is structured in a manner that holds the material to be treated.

5. Separating appliance according to claim 4, **characterised in that** the active surface (18) is provided with parallel grooves (20) that extend in the longitudinal direction of the shaft (14).

6. Separating appliance according to claim 5, **characterised in that** the grooves (20) have a rectangular U-profile.

7. Separating appliance according to any one of the claims 1 to 6, **characterised in that** the active surface (18) is reinforced with ceramic or hard metal.

8. Separating appliance according to claim 7, **characterised in that** the active surface (18) is formed, on the in the direction of rotation rear edge of the tool, by a ceramic or hard metal part (38).

9. Separating appliance according to any one of the claims 1 to 8, **characterised in that** the outer edges (36) of the cheeks (34) are rounded, so that they essentially follow the rounding of the trough wall or the rounding of a lining formed therein by encrustation.

10. Separating appliance according to any one of the claims 1 to 9, **characterised in that** the tools are mirror-symmetrical in the area of the active surface (18) and are suitable for rotation in both directions.

11. Separating appliance according to any one of the claims 1 to 10, **characterised in that** the tools are equipped with entrainers (28, 30).

12. Separating appliance according to claim 11, **characterised in that** the entrainers (28, 30) have an angle profile open at the front in the direction of rotation of the shaft (14) or a concavely curved hollow profile.

13. Separating appliance according to any one of the claims 1 to 12, **characterised in that** the bottom area of the trough is segmented by partition plates (32), between which the tools operate.

## Revendications

1. Installation de désagrégation pour un produit granuleux, en particulier pour des matières minérales chargées d'éléments tendres comme par exemple de la glaise et/ou de l'argile, des conglomérats minéraux tubéreux, comprenant une auge qui possède une entrée et une sortie pour le produit, entre lesquelles le produit peut être transporté à travers l'auge, et comprenant un arbre (14) entraîné en rotation et disposé dans la direction longitudinale de l'auge, auxquels sont fixés des outils qui possèdent un profil trapézoïdal comprenant une surface active (18) procurant un coincement et des joues divergentes (34) faisant saillie vers l'extérieur des deux côtés par rapport au bord de ladite surface, un espace libre cunéiforme étant constitué entre la surface active (18) et la paroi de l'auge ou un blindage que l'on obtient à l'aide d'un revêtement à base d'argile réfractaire, l'espace libre se rétrécissant d'avant en arrière dans la direction de rotation de l'arbre, **caractérisée en ce que** la surface active (18) présente un bombement convexe.

2. Installation de désagrégation selon la revendication 1, **caractérisée en ce que** les outils sont munis, dans la zone de la surface active (18), d'ensembles anti-usure (24, 26) de même structure ou de structure différente.

3. Installation de désagrégation selon la revendication 2, **caractérisée en ce que** les ensembles anti-usure (24, 26) s'appuient à l'arrière dans la direction de rotation par complémentarité de forme contre l'outil.

4. Installation de désagrégation selon l'une quelconque des revendications 1 à 3, **caractérisée en ce que** la surface active (18) est structurée de manière à s'arrêter dans le produit à traiter.

5. Installation de désagrégation selon la revendication 4, **caractérisée en ce que** la surface active (18) est munie de rainures parallèles (20) qui s'étendent dans la direction longitudinale de l'arbre (14).

6. Installation de désagrégation selon la revendication 5, **caractérisée en ce que** les rainures (20) possèdent un profil rectangulaire en U.

7. Installation de désagrégation selon l'une quelconque des revendications 1 à 6, **caractérisée en ce que** la surface active (18) est renforcée avec de la céramique ou du métal dur.

8. Installation de désagrégation selon la revendication 7, **caractérisée en ce que** la surface active (18) est formée à l'aide d'une partie en céramique ou en métal dur (38), contre l'arête arrière de l'outil dans la direction de rotation.

9. Installation de désagrégation selon l'une quelconque des revendications 1 à 8, **caractérisée en ce que** les arêtes externes (36) des joues (34) sont arrondies, si bien qu'elles suivent essentiellement l'arrondi de la joue de l'auge ou l'arrondi d'un blindage qui s'y forme à l'aide d'un revêtement à base d'argile réfractaire.

10. Installation de désagrégation selon l'une quelconque des revendications 1 à 9, **caractérisée en ce que** les outils sont disposés en symétrie spéculaire dans la zone de la surface active (18) et sont appropriés pour une mise en rotation dans les deux directions.

11. Installation de désagrégation selon l'une quelconque des revendications 1 à 10, **caractérisée en ce que** les outils sont équipés de dispositifs d'entraînement (28, 30).

12. Installation de désagrégation selon la revendication 11, **caractérisée en ce que** les dispositifs d'entraînement (28, 30) possèdent un profil angulaire ouvert vers l'avant dans la direction de rotation de l'arbre (14) ou un profil creux présentant un bombement concave.

13. Installation de désagrégation selon l'une quelconque des revendications 1 à 12, **caractérisée en ce que** l'auge est segmentée, dans sa partie inférieure, avec des tôles (32) faisant office de cloisons étanches, entre lesquelles travaillent les outils.
